# EUROPÄISCHE PATENTANMELDUNG

(11) **EP 0 253 266 A1**
(43) Veröffentlichungstag der Anmeldung: **20.01.1988**
(21) Anmeldenummer: 87109715.0
(22) Anmeldetag: 06.07.1987
(51) Int. Cl.: H01J 23/027

(54) **Elektronenstrahlauffänger für Laufzeitröhren**

(30) Priorität: 16.07.1986 DE 3624052
(71) Anmelder: SIEMENS AKTIENGESELLSCHAFT, 80333 München (DE)
(72) Erfinder: Schmid, Eckard, Dipl.-Phys., D-8011 Poing (DE)

(57) **Zusammenfassung**

Die Erfindung bezieht sich auf einen Elektronenstrahlauffänger für Laufzeitröhren, insbesondere Mehrstufen-Kollektor für Wanderfeldröhren, mit mehreren, den Elektronenstrahl umgebenden, in Richtung der Elektronenstrahlachse (5) in einem Winkel α geneigten, hintereinander angeordneten, elektrisch gegeneinander isolierten Auffangelektroden (1, 2) und einem Auffängerboden (3). In diesem Mehrstufen-Kollektor soll ein Rücklaufen von abgebremsten Elektronen und ausgelösten Sekundärelektronen weitgehend vermieden werden, um insbesondere sehr gute Linearitätseigenschaften bei hochlinearen Wanderfeldröhren zu erzielen. Die Erfindung sieht hierzu vor, daß der ebene Auffängerboden (3) zur Elektronenstrahlachse (5) in einem Winkel ß kleiner als 90° geneigt ist, und daß der Neigungswinkel ß des Auffängerbodens (3) kleiner als der Neigungswinkel α der Auffangelektroden (1, 2) ist.

Der erfindungsgemäße Elektronenstrahlauffänger findet insbesondere bei Richtfunk-Wanderfeldröhren Anwendung.

## Beschreibung

Die Erfindung bezieht sich auf einen Elektronenstrahlauffänger gemäß dem 0berbegriff des Anspruchs 1.

Eine derartige Auffängerausführung geht aus der Druckschrift IEEE Transactions on Electron Devices, Vol.ED-19, January 1977, Seiten 104 bis 110, als bekannt hervor. Die zur weichen Landung der aufzufangenden Elektronenstrahlen zur Elektronenstrahlachse schräg angeordneten Auffangelektroden weisen dabei den gleichen Neigungswinkel auf. Dem elektrischen Feld ist zusätzlich ein axiales Magnetfeld überlagert.

Aus der DE-PS 24 49 890 ist ein Elektronenstrahlauffänger für Laufzeitröhren bekannt, bei dem zur Erhöhung der mechanischen Festigkeit und der Wärmeabführung isolierende Distanzstücke zwischen den Auffangelektroden mit diesen fest verbunden sind, wobei diese Elektroden zugleich mit einer Manschette umschlossen sind, deren radiale Wärmeausdehnung an die der Distanzstücke angepaßt ist. Dieser Elektronenstrahlauffänger weist einen nach außen zugespitzten rotationssymmetrischen Auffängerboden auf.

Weiterhin ist aus der DE-PS 23 33 441 eine Lauffeldröhre mit einer ppm- (periodisch permanentmagnetischen-) Elektronenstrahlbündeleinrichtung und einem Elektronenstrahlauffänger bekannt, bei dem im Übergangsbereich zwischen zwei Auffangelektroden ein axiales Magnetfeld (magnetisches Sammellinsenfeld) vorgesehen ist. Der Auffängerboden ist wiederum rotationssymmetrisch und in Elektronenstrahlrichtung spitzförmig verjüngt.

Bei einem Elektronenstrahlauffänger von Laufzeitröhren, wie z.B. Wanderfeldröhren, Rückwärtswellenoszillatoren oder Klystrons, besteht zum einen das Problem, daß der Auffänger die durch die Verlustleistung des auftreffenden Elektronenstrahls entstehende Wärme aufnehmen und nach außen ableiten können soll. Zum anderen soll der Elektronenstrahlauffänger so ausgebildet sein, daß die abgebremsten Elektronen sowie die beim Auftreffen des Elektronenstrahls auf die Auffängerwandung ausgelösten Sekundärelektronen nicht in den Entladungsraum zurückgelangen können.

Der Erfindung liegt die Aufgabe zugrunde, in einem Elektronenstrahlauffänger, insbesondere Mehrstufen-Kollektor für Laufzeitröhren, ein Rücklaufen von abgebremsten Elektronen und ausgelösten Sekundärelektronen weitgehend zu vermeiden, um insbesondere sehr gute Linearitätseigenschaften bei hochlinearen Wanderfeldröhren, wie sie für Richtfunkanwendungen benötigt werden, zu erzielen.

Diese Aufgabe wird erfindungsgemäß durch einen Elektronenstrahlauffänger mit den Merkmalen des Anspruchs 1 gelöst.

Vorteilhafte Ausgestaltungen und Weiterbildungen der Erfindung sind Gegenstand zusätzlicher Ansprüche.

Die mit der Erfindung erzielten Vorteile bestehen insbesondere darin, daß durch die spezielle abgeschrägte Ausbildung der Auffangelektroden und des Auffängerbodens die Achselektronen seitlich abgelenkt und somit abgebremst werden. Das Entstehen von Sekundärelektronen wird durch die verminderte Auftreffgeschwindigkeit der Elektronen gleichzeitig verringert und ein Rücklaufen der Elektronen weitgehend unterdrückt. Von besonderem Vorteil ist dabei im Gegensatz zu einem rotationssymmetrischen Auffängerboden die Abschrägung des Auffängerbodens, da die schnellen Elektronen, die in der Nähe des Auffängerbodens umkehren oder auch ausgelöste Sekundärelektronen nicht so leicht in den Wechselwirkungsraum, beispielsweise Wendelraum, zurückflie ßen können. Das Zurücklaufen der Elektronen wird noch dadurch weiter reduziert, daß die Neigungsebene des Auffängerbodens zusätzlich gegenüber der Neigungsebene der Auffangelektroden verdreht ist. Eine weitere Unsymmetrie im Elektronenstrahlauffänger läßt sich vorteilhaft dadurch realisieren, daß durch einen Querfeldmagnet dem asymmetrischen elektrischen Feld an der Trennstelle zwischen den Kollektorstufen (Auffangelektroden) ein transversales Magnetfeld überlagert wird. Damit wird zusätzlich in der Ebene senkrecht zum schrägen elektrischen Feld ein asymmetrisches Magnetfeld wirksam. Von weiterem Vorteil ist, zur Reduzierung der Sekundärelektronenanzahl den Auffänger vorzugsweise aus Kohlenstoff oder aufgerauhtem Molybdän herzustellen.

Anhand von in den Figuren der Zeichnung rein schematisch dargestellten Ausführungsbeispielen soll die Erfindung weiter erläutert werden. Teile, die nicht unbedingt zum Verständnis der Erfindung beitragen, sind in den Figuren unbezeichnet oder weggelassen. Es zeigen
Fig. 1 einen erfindungsgemäßen Zweistufen-Kollektor teilweise im Schnitt und
Fig. 2 eine bevorzugte Ausführungsform des Zweistufen-Kollektors nach Fig. 1 teilweise im Schnitt.

Der in den Figuren 1 und 2 dargestellte Zweistufen-Kollektor besteht im wesentlichen aus der ersten Auffangelektrode (Kollektorstufe) 1, der zweiten Auffangelektrode (Kollektorstufe) 2 und dem Auffängerboden (Kollektorboden) 3, die in Richtung der Elektronenstrahlachse 5 hintereinander angeordnet sind. Im Bereich der Elektronenstrahlachse 5 weisen die beiden Auffangelektroden 1, 2 jeweils eine zentrale Elektronenstrahldurchtrittsöffnung 6 auf. Die Ebenen der beiden Auffangelektroden 1 und 2 sind zur Elektronenstrahlachse 5 in einem Winkel α kleiner als 90° geneigt. Der ebene Auffängerboden 3 ist zur Elektronenstrahlachse 5 in einem Winkel ß kleiner als 90° geneigt. Der Neigungswin kel ß des Auffängerbodens 3 ist kleiner als der Neigungswinkel α der Auffangelektroden 1 bzw. 2 .

Bei dem in Figur 2 dargestellten Ausführungsbeispiel ist die in einem Winkel ß <90° zur Elektronenstrahlachse 5 geneigten Ebene des Auffängerbodens 3 zusätzlich gegenüber der Neigungsebene der Auffangelektroden 1, 2 um einen Winkel γ zwischen 0° und 90° aus der Zeichenebene gedreht.

Im Übergangsbereich (Trennstelle) zwischen der ersten Auffangelektrode 1 und der zweiten Auffangelektrode 2 ist in beiden Ausführungsbeispielen gemäß Figur 1 und Figur 2 ein Querfeldmagnet 4 vorgesehen, der zum Erzeugen eines transversalen Mangetfeldes dient, dessen Verlauf durch die mit den Buchstaben N bzw. S versehenen Pfeile angedeutet ist.

Als Material für den Auffängerboden 3 ist zur Verminderung der Sekundärelektronenemission Kohlenstoff oder aufgerauhtes Molybdän bevorzugt verwendbar.

### Bezugszeichenliste

### Bezugszeichen Begriff

1 Erste Kollektorstufe
2 Zweite Kollektorstufe
3 Auffängerboden
4 Querfeldmagnet
5 Elektronenstrahlachse
6 Elektronenstrahldurchtrittsöffnung

## Patentansprüche

Elektronenstrahlauffänger für Laufzeitröhren, insbesondere Mehrstufen-Kollektor für Wanderfeldröhren, mit mehreren, den Elektronenstrahl umgebenden, in Richtung der Elektronenstrahlachse in einem Winkel α geneigten, hintereinander angeordneten, elektrisch gegeneinander isolierten Auffangelektroden und einem Auffängerboden, **dadurch gekennzeichnet**, daß der ebene Auffängerboden (3) zur Elektronenstrahlachse (5) in einem Winkel ß kleiner als 90° geneigt ist, und daß der Neigungswinkel ß des Auffängerbodens (3) kleiner als der Neigungswinkel α der Auffangelektroden (1, 2) ist.

2. Elektronenstrahlauffänger nach Anspruch 1, **dadurch gekennzeichnet**, daß die in einem Winkel ß <90° zur Elektronenstrahlachse (5) geneigte Ebene des Auffängerbodens (3) zusätzlich gegenüber der Neigungsebene der Auffangelektroden (1, 2) um einen Winkel γ zwischen 0° und 90° verdreht ist.

3. Elektronenstrahlauffänger nach Anspruch 1 oder 2, **dadurch gekennzeichnet**, daß im Übergangsbereich zwischen der ersten Auffangelektrode (1) und der zweiten Auffangelektrode (2) ein Querfeldmagnet (4) zum Erzeugen eines transversalen Magnetfeldes angeordnet ist.

4. Elektronenstrahlauffänger nach einem der Ansprüche 1 bis 3, **dadurch gekennzeichnet**, daß der Auffängerboden (3) aus Kohlenstoff oder aufgerauhtem Molybdän besteht.
